# EUROPÄISCHE PATENTSCHRIFT

(11) **EP 1 682 357 B1**
(45) Veröffentlichungstag und Bekanntmachung des Hinweises auf die Patenterteilung: **14.11.2007**
(21) Anmeldenummer: 04765101.3
(22) Anmeldetag: 11.09.2004
(51) Int. Cl.: B42F 13/24

(54) **ORDNERMECHANIK**
BINDER MECHANISM
MECANISME DE CLASSEUR

(30) Priorität: 13.11.2003 DE 10353179
(43) Veröffentlichungstag der Anmeldung: 26.07.2006
(73) Patentinhaber: Esselte Leitz GmbH & Co. KG, 70469 Stuttgart (DE)
(72) Erfinder: LEUTE, Kurt, 78176 Blumberg (DE); SCHNEIDER, Thomas, 71229 Leonberg (DE)
(74) Vertreter: Wolf, Eckhard
(86) Internationale Anmeldenummer: PCT/EP2004/010178
(87) Internationale Veröffentlichungsnummer: WO 2005/047015

(56) Entgegenhaltungen:
- EP-A- 0 207 059
- EP-A- 1 226 978
- DE-A- 19 646 467
- DE-U- 20 218 355
- DE-U- 29 502 256
- DE-U- 29 619 762

## Beschreibung

Die Erfindung betrifft eine Ordnermechanik für Schriftgutordner mit einer Grundplatte, mit zwei im Abstand voneinander an der Grundplatte starr angeordneten, parallel zueinander über diese überstehenden Aufreihstiften, mit einem im Abstand von den Aufreihstiften mittels eines Lagerstegs an der Grundplatte zwischen einer Schließstellung und mindestens einer Offenstellung begrenzt verschwenkbaren Umlegebügel, der zwei durch den Lagersteg im Abstand der Aufreihstifte voneinander gehaltene und mit diesen in der Schließstellung unter Bildung eines geschlossenen Schließrings paarweise kuppelbare und in der Offenstellung einen Einlegespalt für das Schriftgut freigebende Umlegeschenkel aufweist, mit einem im Bereich zwischen den Aufreihstiften und dem Umlegebügel angeordneten, über die Grundplatte überstehenden Lagerschild, und mit einem am Lagerschild um eine quer zur Achse des Lagerstegs verlaufende Schwenkachse zwischen einer Schließstellung und mindestens einer Offenstellung begrenzt verschwenkbar gelagerten, mit einem Niederhalteorgan auf eine Kröpfung des Lagerstegs entgegen der Kraft einer zwischen Grundplatte und Kröpfung eingespannten Rückstellfeder einwirkenden Betätigungshebel, wobei der Betätigungshebel mit einem Hebelarm in der Schließstellung einseitig durch einen der geschlossenen Schließringe seitlich nach außen hindurchgreift, in einer ersten Offenstellung auf der Seite des einen Einlegespalt freigebenden ersten Schließrings nach oben weist und in einer zweiten Offenstellung durch den einen Einlegespalt freigebenden zweiten Schließring seitlich nach außen hindurchgreift, wobei der Einlegespalt zwischen den einander zugeordneten Aufreihstiften und Umlegeschenkeln in seiner Weite so bemessen ist, dass der Hebelarm des Betätigungshebels beim Schwenkvorgang frei durch ihn hindurchtritt.

Die Ordnermechanik ist für Schriftgutordner bestimmt, die aus einem Ordnerrücken und je einem an diesem angelenkten Vorder- und Rückdeckel bestehen. Die Ordnermechanik wird so in der Nähe des Ordnerrückens am Rückdeckel des Schriftgutordners befestigt, vorzugsweise angenietet oder in eine hierfür vorgesehene Halterung eingesteckt, dass der Umlegebügel durch Betätigung des Hebels in Richtung Ordnerrücken unter Freigabe des Einlegespalts zwischen den Aufreihstiften und den Umlegeschenkeln in mindestens eine Offenstellung verschwenkt werden kann. In diesem Zustand kann bei herkömmlichen Ordnern gelochtes Schriftgut auf der Seite der Aufreihstifte eingelegt oder herausgenommen werden, nachdem zuvor gegebenenfalls darüber befindliche Schriftgutlagen bei noch geschlossener Mechanik auf den Umlegebügel umgelegt worden sind. Im geschlossenen Zustand greift die Ordnermechanik mit ihren Aufreihstiften und ihrem Umlegebügel vom Rückdeckel durch den Ordner zum Vorderdeckel hindurch und rastet gegebenenfalls mit den umgebogenen Enden der Umlegeschenkel in mit Rastnasen versehene Durchsteckschlitze des Vorderdeckels ein. Um das Schriftgut auch auf der Seite des Umlegebügels einlegen oder herausnehmen zu können, wurde bei einer Ordnermechanik der eingangs angegebenen Art vorgeschlagen, dass der Betätigungshebel beim Öffnungsvorgang nicht nur angehoben, sondern um insgesamt 180° zur anderen Seite hin umgelegt werden kann (DE-U 296 19 762 DE-U 203 06 130 und DE-A 196 46 467). Ein Nachteil der bekannten Ordnermechaniken mit um 180° verschwenkbarem Hebel besteht darin, dass dort keine ausgeprägte erste Offenstellung vorhanden ist, die eine Handhabung der Ordnermechanik im herkömmlichen Sinne erlaubt. Beim Loslassen des Betätigungshebels während des Öffnungsvorgangs schwenkt dieser aufgrund seiner Trägheit in eine undefinierte Zwischenlage, die einer einfachen Handhabung entgegensteht.

Ausgehend hiervon liegt der Erfindung die Aufgabe zugrunde, eine Ordnermechanik zu entwickeln, die eine Verwendung sowohl im herkömmlichen Sinne mit einer Offenstellung als auch in einer erweiterten Betriebsweise mit zwei Offenstellungen und der Möglichkeit eines Einlegens von Schriftgut auf der Seite des Umlegebügels erlaubt.

Zur Lösung dieser Aufgabe werden die in den Ansprüchen 1, 3 und 6 angegebenen Merkmalskombinationen vorgeschlagen. Vorteilhafte Ausgestaltungen und Weiterbildungen der Erfindung ergeben sich aus den abhängigen Ansprüchen.

Der erfindungsgemäßen Lösung liegt vor allem der Gedanke zugrunde, dass die in der ersten Offenstellung am Betätigungshebel angreifende Rast- oder Haltekraft größer ist als die beim Öffnungsvorgang von der Schließstellung aus auf dem Öffnungsweg unter der Einwirkung der Rückstellfeder auf den Betätigungshebel übertragbare Trägheitskraft. Um dies zu erreichen, wird gemäß der Erfindung vorgeschlagen, dass der Betätigungshebel in seiner ersten und zweiten Offenstellung mit je einer an seinem Niederhalteorgan angeordneten Rastpartie unter der Einwirkung der Rückstellfeder an der Kröpfung des Lagerstegs einrastbar ist und dass auf dem Schwenkweg des Betätigungshebels zwischen den beiden Offenstellungen die Weite des Einlegespaltes unter Erhöhung der Vorspannung der Rückstellfeder streckenweise unter das Durchtrittsmaß für den Betätigungshebel reduziert ist. Mit diesen Maßnahmen wird erreicht, dass der Betätigungshebel auch bei einem raschen und selbsttätigen Öffnungsvorgang unter der Einwirkung der Rückstellfeder in der ersten, auch bei herkömmlichen Ordnermechaniken gewohnten Offenstellung angehalten wird und dass das Weiterschwenken des Betätigungshebels in seine um 180° geöffnete Stellung wegen des auf dem Schwenkweg zwischen den beiden Offenstellungen zu überwindenden Widerstands einer bewussten Betätigung bedarf. Einen wesentlichen Beitrag hierzu leistet das am Betätigungshebel angeordnete Niederhalteorgan, das dafür sorgt, dass die Rückstellfeder auf dem Schwenkweg zwischen den beiden Offenstellungen unter gleichzeitiger Verkleinerung der Weite des Einlegespalts einen spürbaren Widerstand bei der Hebelbetätigung verursacht.

Eine bevorzugte oder alternative Ausgestaltung der Erfindung sieht vor, dass der Betätigungshebel in der ersten Offenstellung mit seinem Hebelarm in den Einlegespalt des ersten Schließrings eingreift. Mit dieser Maßnahme wird bezweckt, dass der Betätigungshebel in der ersten Offenstellung angehalten wird, und dass die Weite des Einlegespalts auf dem weiteren Schwenkweg bis zur zweiten Offenstellung-streckenweise verkleinert werden kann, ohne dass es zu einer Kollision des Betätigungshebels mit einem der Umlegeschenkel kommt. Wichtig ist, dass die Öffnung des Einlegespalts bei Erreichen des zweiten Schließrings für den Durchtritt des Hebelarms wieder frei ist.

Eine bevorzugte Ausgestaltung der Erfindung sieht vor, dass das Niederhalteorgan eine Nockenkurve mit mindestens drei entgegen der Kraft der Rückstellfeder auf die Kröpfung einwirkenden Nocken und mit mindestens drei durch die Nocken zumindest einseitig begrenzten Rastpartien aufweist. Die drei Rastpartien definieren die Schließstellung sowie die erste und zweite Offenstellung, während die drei Nocken den Schwenkweg des Betätigungshebels beim Öffnungsvorgang bis zum ersten Schließring, den Schwenkvorgang durch den zweiten Schließring und schließlich einen Endanschlag für den Betätigungshebel definieren.

Gemäß einer weiteren vorteilhaften Ausgestaltung der Erfindung weist die Kröpfung eine nach oben gerichtete Dachform auf, deren Dachkanten Auflaufschrägen für die Nocken der Nockenkurve bilden. Andererseits weist die Nockenkurve mindestens eine eine Rastpartie bildende, zur Dachform der Kröpfung komplementäre Rastmulde auf. Vorteilhafterweise ist die in der ersten Offenstellung wirksame Rastmulde durch einen radial überstehenden Haltenocken begrenzt, der beim Weiterdrehen des Betätigungshebels in Öffnungsrichtung unter Reduzierung der Einlegespaltweite auf der Kröpfung aufläuft. Außerdem kann die in der zweiten Offenstellung wirksame Rastmulde in der Öffnungsrichtung durch einen Anschlagnocken begrenzt sein. Dieser sorgt dafür, dass der Hebel in seiner um 180° geöffneten Stellung nicht gegen die Grundplatte oder den Ordnerdeckel anschlägt, sondern durch die Ordnermechanik selbst angehalten wird und an seinem Griffstück untergreifbar bleibt. Eine vorteilhafte Ausgestaltung der Erfindung sieht vor, dass zwischen der ersten und der zweiten Offenstellung eine Zwischenrast ausgebildet ist. Der Betätigungshebel greift im Bereich der Zwischenrast mit seinem Hebelarm zweckmäßig in den aufgeweiteten Einlegespalt des zweiten Schließrings ein.

Gemäß einer vorteilhaften baulichen Ausgestaltung der Erfindung ist die Nockenkurve an einem Gleitschuh aus Kunststoff ausgebildet, der zu Verstärkungszwecken auf einen Betätigungshebel aus Metallblech aufgesteckt ist. Der Betätigungshebel kann dabei als Prägeteil aus Metallblech ausgebildet sein, auf dessen lagerseitiges Ende ein das Niederhalteorgan bildender Gleitschuh aufgerastet ist. Zur Stabilisierung der Schwenkbewegung des Betätigungshebels kann der Gleitschuh auf seiner dem Lagerschild zugewandten Seite eine Spurkante aufweisen, die in einen Spalt zwischen der Kröpfung des Lagerstegs und des Lagerschilds führend eingreift. Weiter ist es von Vorteil, wenn der Gleitschuh im Bereich seiner Nockenkurve eine beispielsweise durch eine Blechabbiegung des Betätigungshebels gebildete Metallverstärkung aufweist.

Die Erfindung bezieht sich ferner auf einen Schriftgutordner mit einer Ordnermechanik der vorstehend beschriebenen Art.

Im Folgenden wird die Erfindung anhand eines in der Zeichnung in schematischer Weise dargestellten Ausführungsbeispiels näher erläutert. Es zeigen
- Fig. 1 a: bis c eine Seitenansicht, eine Stirnseitenansicht und eine Draufsicht einer Ordnermechanik in geschlossenem Zustand mit einer Hebelausrichtung bezogen auf die Rastfläche der Nockenkurve im Schließzustand von 5°;
- Fig. 2a: bis c die Ordnermechanik mit einer Hebelausrichtung von 64°, in den drei Darstellungen entsprechend Fig. 1a bis 1c;
- Fig. 3a: bis c die Ordnermechanik mit etwa senkrecht ausgerichtetem Hebelarm bei einem Schwenkwinkel von 99° in den drei Darstellungen der Figuren 1a bis 1c;
- Fig. 4a: bis c die Ordnermechanik mit in einer Zwischenposition von 135° ausgerichtetem Hebelarm in den drei Darstellungen der Figuren 1a bis 1c;
- Fig. 5a: bis c die Ordnermechanik mit Betätigungshebel in seiner 180°-Stellung in den drei Darstellungen gemäß den Figuren 1a bis 1c;
- Fig. 6: ein Diagramm, das den Anstellwinkel des Umlegebügels gegenüber der Grundplattennormalen in Abhängigkeit von der Winkellage des Betätigungshebels zeigt.

Die in der Zeichnung dargestellte Ordnermechanik besteht im Wesentlichen aus einer Grundplatte 10 aus Metallblech, zwei im Abstand voneinander über die Grundplatte 10 überstehenden Aufreihstiften 12',12", einem mittels eines Lagerstegs 14 an Lagerlaschen 16 an der Grundplatte 10 um eine grundplattenfeste Schwenkachse zwischen einer Schließstellung (Fig. 1a bis 1c) und mehreren Offenstellungen begrenzt verschwenkbaren Umlegebügel 18, einer an der Grundplatte eingespannten, gegen eine Kröpfung 26 des Lagerstegs 14 unter Vorspannung in Richtung Offenstellungen einwirkenden Rückstellfeder 24 und einem an einem grundplattenfesten Lagerschild 20 schwenkbar gelagerten, von oben gegen die Kröpfung 26 des Umlegebügels 18 mit einem Niederhalteorgan 28 einwirkenden Betätigungshebel 22. Der Umlegebügel 18 weist zwei durch den gekröpften Lagersteg 14 im Abstand der Aufreihstifte 12',12" voneinander gehaltene und mit diesen in der Schließstellung unter Bildung je eines geschlossenen Schließrings 19',19" paarweise kuppelbare Umlegeschenkel 18',18" auf. In den Offenstellungen geben die aufgeschwenkten Umlegeschenkel 18',18" einen mehr oder weniger weiten Einlegespalt 68 für das Schriftgut frei.

Der Betätigungshebel 22 ist als Prägeteil aus einem tiefziehfähigen Stahlblech ausgebildet. Er weist eine zur Lagerschildebene im wesentlichen parallel ausgerichtete, an ihrem lagerseitigen Ende in eine gegen das Lagerschild anliegende Gleitlagerfläche 30 übergehende Seitenflanke 32 und eine an deren von der Grundplatte 10 abgewandten Oberkante im wesentlichen senkrecht abgekantete, an ihrem lagerfernen Ende in der Längserstreckung des Betätigungshebels 22 über die Seitenflanke 32 hinaus in ein verbreitertes Griffstück 34 übergehende Querflanke 36 auf. Das Griffstück 34 ist in seiner Längserstreckung entgegengesetzt zum Betätigungshebel 22 zu seinem freien Ende hin abgebogen und weist dort eine von oben her konkave Griffprägung 74 auf.

Die Schwenkachse ist durch einen senkrecht über die Gleitlagerfläche 30 überstehenden, durch eine Lagerbohrung des Lagerschilds 20 hindurchgreifenden und diesen mit einem umgebördelten Rand hintergreifenden Hohlniet 42 gebildet.

Am lagerseitigen Ende des Betätigungshebels ist ein das Niederhalteorgan 28 bildender Gleitschuh 44 aus Kunststoff aufgerastet, der im Inneren durch das Metallblech des Betätigungshebels 22 mechanisch verstärkt ist. Der Gleitschuh 44 enthält eine auf die Kröpfung 26 von oben her einwirkende Nockenkurve 46. An seiner auf der Kröpfung geführten Nockenkurve 46 ist der Gleitschuh 44 von einer die Kröpfung 26 auf der Lagerschildseite hintergreifenden Spurkante 48 begrenzt, die für eine Parallelführung des Hebels beim Schwenkvorgang sorgt.

Die Kröpfung 26 weist eine nach oben gerichtete Dachform auf, deren Dachkanten Auflaufschrägen 27 für die Nocken 58 bis 64 der Nockenkurve 46 bilden.

Eine Besonderheit der Erfindung besteht darin, dass der Betätigungshebel von der Schließstellung aus in eine erste (Fig. 2a bis 2c) und eine zweite (Fig. 5a bis 5c) Offenstellung verschwenkt werden kann. Um dies zu ermöglichen, weist die Nockenkurve 46 eine erste Rastpartie 50 für den Schließzustand, eine zweite, als Rastmulde zur Aufnahme der dachförmigen Kröpfung ausgebildete Rastpartie 52 für den ersten Öffnungszustand gemäß Fig. 2a bis 2c, eine Zwischenpartie 54 gemäß Fig. 4a bis 4c und eine dritte, muldenförmige Rastpartie 56 für den zweiten Öffnungszustand gemäß Fig. 5a bis 5c auf. Zwischen der ersten und zweiten Rastpartie 50,52 befindet sich ein ausgeprägter scharfkantiger Nocken 58, und zwischen der zweiten Rastpartie 52 und der Zwischenpartie 54 ein kleinerer scharfkantiger Nocken 60. An die Zwischenpartie 54 schließt ein Nocken 62 an, der die dritte Rastpartie 56 auf der einen Seite begrenzt, während der Anschlagnocken 64 am Ende der Nockenkurve 46 angeordnet ist.

Die Rastmulde 52 mit dem in Öffnungsrichtung anschließenden, stark ausgeprägten Nocken 58 sorgt dafür, dass der Betätigungshebel automatisch in den ersten Öffnungszustand gemäß Fig. 2a bis 2c gelangt, auch wenn er unter der Einwirkung der Rückstellfeder 24 hochschnellt. Damit lässt sich die Ordnermechanik zuverlässig auch im herkömmlichen Sinne bedienen. Wie aus Fig. 2a bis 2c zu ersehen ist, greift der Hebelarm 66 in diesem Zustand in den für einen Durchtritt des Betätigungshebels 22 aufgeweiteten Einlegespalt 68 zwischen Aufreihstift 12' und benachbartem Umlegeschenkel 18' im Bereich des ersten Schließrings 19' ein. Beim weiteren Hochschwenken des Betätigungshebels 22 gelangt der Hebelarm aus dem Einlegespalt 68 heraus, bevor der Umlegeschenkel 18' auf dem weiteren Schwenkweg durch den gegen die Kröpfung 26 andrückenden Nocken 60 den Einlegespalt 68 verjüngt. Auf dem weiteren Schwenkweg öffnet sich der Einlegespalt 68 dann wieder, so dass der Durchtritt des Betätigungshebels 22 in der 135°-Stellung auf der Seite des zweiten Schließrings 19" gemäß Fig. 4a bis 4c sichergestellt ist. Auf dem weiteren Weg bleibt der Einlegespalt 68 weit geöffnet, obwohl der Nocken 62 zu einer nochmaligen schwachen Verengung der Spaltweite führt, bevor der Anschlagnocken 64 der Nockenkurve 46 gegen die Kröpfung 26 anschlägt.

In dem Diagramm nach Fig. 6 ist der Schwenkwinkel des Umlegebügels 18 in Abhängigkeit vom Schwenkwinkel des Betätigungshebels 22 dargestellt. Die in das Diagramm eingezeichneten Figuren veranschaulichen den Öffnungsverlauf in den wichtigsten Zwischenlagen der Hebel- und Umlegebügelstellungen in der vorbeschriebenen Weise.

Zusammenfassend ist folgendes festzuhalten: Die Erfindung bezieht sich auf eine Ordnermechanik für Schriftgutordner. Die Ordnermechanik umfasst eine Grundplatte 10 mit zwei im Abstand voneinander angeordneten Aufreihstiften 12',12", einem schwenkbaren Umlegebügel 18 und einem an einem Lagerschild 20 der Grundplatte 10 schwenkbar gelagerten, auf eine federunterstützte Kröpfung 26 des Umlegebügels 18 einwirkenden Betätigungshebel 22. Der Betätigungshebel 22 ist in einer ersten und einer zweiten Offenstellung mit je einer an einem Niederhalteorgan 28 angeordneten Rastpartie 52,56 unter der Einwirkung der Rückstellfeder 24 an der Kröpfung 26 des Lagerstegs 14 einrastbar. Um eine zuverlässige Einrastung auch in der einer herkömmlichen Betätigung entsprechenden ersten Offenstellung zu erzielen, wird auf dem Schwenkweg des Betätigungshebels 22 zwischen den beiden Offenstellungen die Weite des Einlegespalts 68 zwischen Aufreihstiften 12',12" und Umlegebügel 18 unter Erhöhung der Vorspannung der Rückstellfeder 24 streckenweise unter das Durchtrittsmaß für den Betätigungshebel 22 reduziert.

## Patentansprüche

1. Ordnermechanik mit einer Grundplatte (10), mit zwei im Abstand voneinander an der Grundplatte starr angeordneten, parallel zueinander über diese überstehenden Aufreihstiften (12',12"), mit einem im Abstand von den Aufreihstiften mittels eines Lagerstegs (14) an der Grundplatte (10) zwischen einer Schließstellung und mindestens einer Offenstellung begrenzt verschwenkbaren Umlegebügel (18), der zwei durch den Lagersteg (14) im Abstand der Aufreihstifte (12', 12") voneinander gehaltene und mit diesen in der Schließstellung unter Bildung eines geschlossenen Schließrings (19',19") paarweise kuppelbare und in der Offenstellung einen Einlegespalt (68) für das Schriftgut freigebende Umlegeschenkel (18',18") aufweist, mit einem im Bereich zwischen den Aufreihstiften (12',12") und dem Umlegebügel (18) angeordneten, über die Grundplatte (10) überstehenden Lagerschild (20), und mit einem am Lagerschild (20) um eine quer zur Achse des Lagerstegs (14) verlaufende Schwenkachse zwischen einer Schließstellung und mindestens einer Offenstellung begrenzt verschwenkbar gelagerten und dabei mit einem Hebelarm (66) einen Schwenkweg beschreibenden, mit einem Niederhalteorgan (28) auf eine Kröpfung (26) des Lagerstegs (14) entgegen der Kraft einer zwischen Grundplatte (10) und Kröpfung (26) eingespannten Rückstellfeder (24) einwirkenden Betätigungshebel (22), wobei der Betätigungshebel (22) mit seinem Hebelarm (66) in der Schließstellung einseitig durch einen der geschlossenen Schließringe (19') seitlich nach außen hindurchgreift, in einer ersten Offenstellung auf der Seite des einen Einlegespalt (68) freigebenden ersten Schließrings (19') nach oben weist und in einer zweiten Offenstellung durch den einen Einlegespalt (68) freigebenden zweiten Schließring (19") seitlich nach außen hindurchgreift, wobei der Betätigungshebel (22) entlang dem Schwenkweg mit seinem Hebelarm (66) den Einlegespalt (68) zwischen den einander zugeordneten Aufreihstiften (12',12") und Umlegeschenkeln (18',18") kreuzt und in seiner ersten und zweiten Offenstellung mit je einer an seinem Niederhalteorgan (28) angeordneten Rastpartie (52,56) unter der Einwirkung der Rückstellfeder (24) auf der Kröpfung (26) des Lagerstegs (14) eingerastet ist, **dadurch gekennzeichnet, dass** die Weite des Einlegespalts (68) auf dem Schwenkweg des Betätigungshebels (22) zwischen den beiden Offenstellungen unter der Einwirkung des Niederhalteorgans (28) entgegen der Kraft der Rückstellfeder (24) streckenweise unter ein für den Durchtritt des Betätigungshebels (22) vorgesehenes Maß reduziert ist.

2. Ordnermechanik nach Anspruch 1, **dadurch gekennzeichnet, dass** die Rast- oder Haltekraft in der ersten Offenstellung des Betätigungshebels (22) größer ist als die beim Öffnungsvorgang von der Schließstellung aus auf dem Öffnungsweg unter Einwirkung der Rückstellfeder (24) auf den Betätigungshebel (22) übertragene Trägheitskraft.

3. Ordnermechanik mit einer Grundplatte (10), mit zwei im Abstand voneinander an der Grundplatte starr angeordneten, parallel zueinander über diese überstehenden Aufreihstiften (12',12"), mit einem im Abstand von den Aufreihstiften mittels eines Lagerstegs (14) an der Grundplatte (10) zwischen einer Schließstellung und mindestens einer Offenstellung begrenzt verschwenkbaren Umlegebügel (18), der zwei durch den Lagersteg (14) im Abstand der Aufreihstifte (12',12") voneinander gehaltene und mit diesen in der Schließstellung unter Bildung eines geschlossenen Schließrings (19'.19") paarweise kuppelbare und in der Offenstellung einen Einlegespalt (68) für das Schriftgut freigebende Umlegeschenkel (18',18") aufweist, mit einem im Bereich zwischen den Aufreihstiften (12',12") und dem Umlegebügel (18) angeordneten, über die Grundplatte (10) überstehenden Lagerschild (20), und mit einem am Lagerschild (20) um eine quer zur Achse des Lagerstegs (14) verlaufende Schwenkachse zwischen einer Schließstellung und mindestens einer Offenstellung begrenzt verschwenkbar gelagerten und dabei mit einem Hebelarm (66) einen Schwenkweg beschreibenden, mit einem Niederhalteorgan (28) auf eine Kröpfung (26) des Lagerstegs (14) entgegen der Kraft einer zwischen Grundplatte (10) und Kröpfung (26) eingespannten Rückstellfeder (24) einwirkenden Betätigungshebel (22), wobei der Betätigungshebel (22) mit seinem Hebelarm (66) in der Schließstellung einseitig durch einen der geschlossenen Schließringe (19') seitlich nach außen hindurchgreift, in einer ersten Offenstellung auf der Seite des einen Einlegespalt (68) freigebenden ersten Schließrings (19') nach oben weist und in einer zweiten Offenstellung durch den einen Einlegespalt (68) freigebenden zweiten Schließring (19") seitlich nach außen hindurchgreift, wobei der Betätigungshebel (22) entlang dem Schwenkweg mit seinem Hebelarm (66) den Einlegespalt (68) zwischen den einander zugeordneten Aufreihstiften (12',12") und Umlegeschenkeln (18',18") kreuzt und in seiner ersten und zweiten Offenstellung mit je einer an seinem Niederhalteorgan (28) angeordneten Rastpartie (52,56) unter der Einwirkung der Rückstellfeder (24) auf der Kröpfung (26) des Lagerstegs (14) eingerastet ist, **dadurch gekennzeichnet, dass** die Rast- oder Haltekraft in der ersten Offenstellung des Betätigungshebels größer ist als die beim Öffnungsvorgang von der Schließstellung aus auf dem Öffnungsweg unter Einwirkung der Rückstellfeder auf den Betätigungshebel übertragene Trägheitskraft.

4. Ordnermechanik nach einem der Ansprüche 2 oder 3, **dadurch gekennzeichnet, dass** die Rast- oder Haltekraft in der ersten Offenstellung um mindestens den Faktor 1,5 größer ist als die genannte Trägheitskraft.

5. Ordnermechanik nach einem der Ansprüche 1 bis 4, **dadurch gekennzeichnet, dass** der Betätigungshebel (22) in der ersten Offenstellung mit seinem Hebelarm (66) in den Einlegespalt (68) des ersten Schließrings (19') eingreift.

6. Ordermechanik nach einem der Ansprüche 1 bis 5, **dadurch gekennzeichnet, dass** das Niederhalteorgan (28) eine Nockenkurve (46) mit mindestens drei entgegen der Kraft der Rückstellfeder (24) auf die Kröpfung (26) einwirkenden Nocken (58 bis 64) und mindestens drei durch die Nocken zumindest einseitig begrenzten Rastpartien (50 bis 56) aufweist.

7. Ordnermechanik nach einem der Ansprüche 1 bis 6, **dadurch gekennzeichnet, dass** die Kröpfung (26) eine nach oben weisende Dachform aufweist, deren Dachkanten Auflaufschrägen (27) für die Nocken (58 bis 64) der Nockenkurve (46) bilden.

8. Ordnermechanik nach Anspruch 7, **dadurch gekennzeichnet, dass** die Nockenkurve (46) mindestens eine eine Rastpartie (52) bildende, zur Dachform der Kröpfung (26) partiell komplementäre Rastmulde aufweist

9. Ordnermechanik nach Anspruch 8, **dadurch gekennzeichnet, dass** die in der ersten Offenstellung wirksame Rastmulde (52) durch einen radial überstehenden Haltenocken (58) begrenzt ist, der beim Weiterdrehen des Betätigungshebels (22) in Öffnungsrichtung unter Reduzierung der Einlegespaltweite auf der Kröpfung (26) aufläuft.

10. Ordnermechanik nach Anspruch 8 oder 9, **dadurch gekennzeichnet, dass** die in der zweiten Offenstellung wirksame Rastmulde (56) in Öffnungsrichtung durch einen Anschlagnocken (64) begrenzt ist.

11. Ordnermechanik nach einem der Ansprüche 8 bis 10, **dadurch gekennzeichnet, dass** zwischen der ersten und der zweiten Offenstellung eine Zwischenrast (54) ausgebildet ist.

12. Ordnermechanik nach Anspruch 11, **dadurch gekennzeichnet, dass** der Betätigungshebel (22) im Bereich der Zwischenrast (54) mit seinem Hebelarm (66) in den aufgeweiteten Einlegespalt (68) des zweiten Schließrings (19") eingreift.

13. Ordnermechanik nach einem der Ansprüche 1 bis 12, **dadurch gekennzeichnet, dass** die Nockenkurve (46) an einem Gleitschuh (44) aus Kunststoff ausgebildet ist, der auf einen Betätigungshebel (22) aus Metallblech aufgesteckt ist.

14. Ordnermechanik nach Anspruch 13, **dadurch gekennzeichnet, dass** der Betätigungshebel (22) als Prägeteil aus Metallblech ausgebildet ist, auf dessen lagerseitiges Ende ein das Niederhalteorgan (28) bildender Gleitschuh (44) aufgerastet ist.

15. Ordnermechanik nach Anspruch 13 oder 14, **dadurch gekennzeichnet, dass** der Gleitschuh (44) auf seiner dem Lagerschild (20) zugewandten Seite eine Spurkante (48) aufweist.

16. Ordnermechanik nach einem der Ansprüche 13 bis 15, **dadurch gekennzeichnet, dass** der Gleitschuh (44) im Bereich seiner Nockenkurve (46) eine durch eine Blechabbiegung am Betätigungshebel (22) gebildete Metallverstärkung aufweist.

17. Schriftgutordner mit einer Ordnermechanik nach einem der Ansprüche 1 bis 16.

## Claims

1. File binder mechanism, with a base plate (10), with two alignment pins (12',12") rigidly arranged on the base plate at a distance from one another and projecting beyond this parallel to one another, with a layover bar (18) capable of pivoting in a delimited manner between a closed position and at least one open position, kept at a distance from the alignment pins by means of a bearing web (14) on the base plate (10), said layover bar having two layover limbs (18',18"), kept at a distance from the alignment pins (12',12") by the bearing web (14), and capable of being coupled to these in pairs in the closed position, so forming a closed closure ring (19',19"), and in the open position forming an insertion gap (68) for the written material, with a bearing plate (20) arranged in the area between the alignment pins (12',12") and the layover bar (18), projecting beyond the base plate (10), and with an actuation lever (22) mounted on the bearing plate (20), capable of pivoting in a delimited manner about a pivot axis running transverse to the axis of the bearing web (14) between a closed position and at least one open position, and in this situation describing a pivot path with a lever arm (66), said lever taking effect with a hold-down element (28) on an offset (26) of the bearing web (14) against the force of a resetting spring (24) tensioned between the base plate (10) and the offset (26), wherein the actuation lever (22) engages laterally outwards with its lever arm (66) in the closed position on one side through one of the closed closure rings (19"), and in a first open position points upwards on the side of the first closure ring (19') clearing an insertion gap (68), and in a second open position engages laterally outwards through the second closure ring (19") clearing an insertion gap (68), wherein the actuating lever (22) along the pivot path crosses with its lever arm (66) the insertion gap (68) between the alignment pins (12',12") allocated to one another, and layover limbs (18',18"), and in its first and second open position engages by means of an engagement part (52, 56) arranged in each case at its hold-down element (28), under the effect of the resetting spring (24) on the offset (26) of the bearing web (14), **characterised in that** the width of the insertion gap (68) on the pivot path of the actuating lever (22) between the two open positions is reduced under the effect of the hold-down element (28) against the force of the resetting spring (24) stretch by stretch to below the value provided for the passage of the actuating lever (22).

2. File binder mechanism according to Claim 1, **characterised in that** the engagement or retention force in the first open position of the actuating lever (22) is greater than the force of inertia transferred during the opening procedure from the closed position on the opening path under the effect of the resetting spring (24) onto the actuating lever (22).

3. File binder mechanism with a base plate (10), with two alignment pins (12', 12") rigidly arranged on the base plate at a distance from one another and projecting beyond this parallel to one another, with a layover bar (18) capable of pivoting in a delimited manner between a closed position and at least one open position, kept at a distance from the alignment pins by means of a bearing web (14) on the base plate (10), said layover bar having two layover limbs (18', 18"), kept at a distance from the alignment pins (12', 12") by the bearing web (14), and capable of being coupled to these in pairs in the closed position, so forming a closed closure ring (19', 19"), and in the open position forming an insertion gap (68) for the written material, with a bearing plate (20) arranged in the area between the alignment pins (12', 12") and the layover bar (18), projecting beyond the base plate (10), and with an actuation lever (22), mounted on the bearing plate (20) such as to pivot in a delimited manner about a pivot axis running transverse to the axis of the bearing web (14) between a closed position and at least one open position, and in this situation describing a pivot path with a lever arm (66), said lever (22) taking effect with a hold-down element (28) onto an offset (26) of the bearing web (14) against the force of a resetting spring (24) tensioned between the base plate (10) and the offset (26), wherein the actuating lever (22), with its lever arm (66) in the closed position, engages on one side laterally outwards through one of the closed closure rings (19'), in a first open position points upwards on the side of the first closure ring (19') clearing an insertion gap (68), and in a second open position engages laterally outwards through the second closure ring (19") clearing an insertion gap (68), wherein the actuating lever (22) crosses with its lever arm (66), along the pivot path, the insertion gap (68) between the alignment pins (12', 12") arranged in relation to one another and the layover limbs (18', 18") and engages in its first and second open position with an engagement part (52, 56), arranged in each case at its hold-down element (28), under the effect of the resetting spring (24), on the offset (26) of the bearing web (14), **characterised in that** the engagement or retention force in the first open position of the actuation lever is greater than the force of inertia transferred onto the actuation lever during the opening procedure from the closed position on the opening path, under the effect of the resetting spring.

4. File binder mechanism according to Claim 2 or 3, **characterised in that** the engagement or retention force in the first open position is greater by at least a factor of 1.5 than the force of inertia referred to.

5. File binder mechanism according to any one of Claims 1 to 4, **characterised in that** the actuating lever (22) in the first open position engages with its lever arm (66) into the insertion gap (68) of the first closure ring (19').

6. File binder mechanism according to any one of Claims 1 to 5, **characterised in that** the hold-down element (28) has a cam curve (46) with at least three cams (58 to 64) taking effect against the force of the resetting spring (24) onto the offset (26), and at least three engagement parts (50 to 56) delimited on at least one side by the cams.

7. File binder mechanism according to any one of Claims 1 to 6, **characterised in that** the offset (26) has a roof shape pointing upwards, the roof edges of which form oblique run-on surfaces (27) for the cams (58 to 64) of the cam curve (46).

8. File binder mechanism according to Claim 7, **characterised in that** the cam curve (46) has at least one engagement trough forming an engagement part (52) and partially complementary to the roof shape of the offset (26).

9. File binder mechanism according to Claim 8, **characterised in that** the engagement trough (52) taking effect in the first open position is delimited by a radially projecting retention cam (58), which, as the actuating lever (22) rotates further in the opening direction, runs up on the offset (26) as the width of the insertion gap reduces.

10. File binder mechanism according to Claim 8 or 9, **characterised in that** the engagement trough (56) taking effect in the second open position is delimited in the opening direction by a stop cam (64).

11. File binder mechanism according to any one of Claims 8 to 10, **characterised in that** an intermediate engagement point (54) is formed between the first and second open position.

12. File binder mechanism according to Claim 11, **characterised in that** the actuating lever (22) engages in the area of the intermediate engagement point (54) with its lever arm (66) into the widened insertion gap (68) of the second closure ring (19").

13. File binder mechanism according to any one of Claims 1 to 12, **characterised in that** the cam curve (46) is formed at a slide shoe (44) made of plastic, which is located onto an actuating lever (22) made of sheet metal.

14. File binder mechanism according to Claim 13, **characterised in that** the actuating lever (22) is formed as a stamped part made of sheet metal, at the bearing side end of which a sliding shoe (44), forming the hold-down element (28), is engaged.

15. File binder mechanism according to Claim 13 to 14, **characterised in that** the sliding shoe (44) has a track edge (48) on its side facing towards the bearing plate (20).

16. File binder mechanism according to any one of Claims 13 to 15, **characterised in that** the sliding shoe (44) has in the area of its cam curve (46) a metal reinforcement formed by a sheet metal bend at the actuation lever (22).

17. File binder for written material with a binder mechanism according to any one of Claims 1 to 16.

## Revendications

1. Mécanisme de classeur comprenant une platine d'embase (10) munie de deux broches d'alignement (12', 12") qui sont disposées rigidement sur ladite platine d'embase à distance l'une de l'autre, en faisant saillie parallèlement l'une à l'autre au-delà de ladite platine ; un étrier basculant (18) qui est monté sur la platine d'embase (10) au moyen d'une membrure de montage (14), à distance des broches d'alignement, avec faculté de pivotement limité entre une position fermée et au moins une position ouverte, ledit étrier comportant deux branches basculantes (18', 18") qui sont maintenues, par la membrure de montage (14), à une distance réciproque correspondant à l'espacement des broches d'alignement (12', 12"), qui peuvent être accouplées auxdites broches de manière appariée, dans la position fermée, en donnant naissance à un anneau de fermeture (19', 19") ramassé en boucle sur lui-même, et qui libèrent, dans la position ouverte, un interstice (68) d'insertion des documents ; une plaquette de montage (20), faisant saillie au-delà de la platine d'embase (10) et disposée dans la région située entre les broches d'alignement (12', 12") et l'étrier basculant (18) ; et un levier d'actionnement (22) qui est monté à pivotement limité sur la plaquette de montage (20), autour d'un axe de pivotement s'étendant perpendiculairement à l'axe de la membrure de montage (14), entre une position fermée et au moins une position ouverte, en décrivant alors un trajet de pivotement par un bras de levier (66), et agit par un abaisseur (28) sur un coude (26) de ladite membrure de montage (14), en opposition à la force d'un ressort de rappel (24) bandé entre la platine d'embase (10) et ledit coude (26), sachant que, dans la position fermée, ledit levier d'actionnement (22) passe latéralement d'un côté vers l'extérieur, par son bras de levier (66), à travers l'un (19') des anneaux de fermeture ramassés en boucle sur eux-mêmes, qu'il est orienté vers le haut, dans une première position ouverte, du côté du premier anneau de fermeture (19') libérant un interstice d'insertion (68), et qu'il traverse latéralement vers l'extérieur, dans une seconde position ouverte, le second anneau de fermeture (19") libérant un interstice d'insertion (68) ; et sachant que ledit levier d'actionnement (22) croise le long du trajet de pivotement, par son bras de levier (66), l'interstice d'insertion (68) entre les broches d'alignement (12', 12") et les branches basculantes (18', 18") mutuellement associées, et est cranté sur le coude (26) de la membrure de montage (14) dans ses première et seconde positions ouvertes, sous l'action du ressort de rappel (24), par une zone respective de crantage (52, 56) située sur son abaisseur (28), **caractérisé par le fait que** la largeur de l'interstice d'insertion (68) est réduite progressivement sur le trajet de pivotement du levier d'actionnement (22) entre les deux positions ouvertes, sous l'action de l'abaisseur (28) et en opposition à la force du ressort de rappel (24), dans la mesure prévue pour autoriser le passage dudit levier d'actionnement (22).

2. Mécanisme de classeur selon la revendication 1, **caractérisé par le fait que**, dans la première position ouverte du levier d'actionnement (22), la force de crantage ou de retenue est supérieure à la force d'inertie répercutée sur ledit levier d'actionnement (22) sur le trajet d'ouverture, au cours du processus d'ouverture à partir de la position fermée, sous l'action du ressort de rappel (24).

3. Mécanisme de classeur comprenant une platine d'embase (10) munie de deux broches d'alignement (12', 12") qui sont disposées rigidement sur ladite platine d'embase à distance l'une de l'autre, en faisant saillie parallèlement l'une à l'autre au-delà de ladite platine ; un étrier basculant (18) qui est monté sur la platine d'embase (10) au moyen d'une membrure de montage (14), à distance des broches d'aligneinent, avec faculté de pivotement limité entre une position fermée et au moins une position ouverte, ledit étrier comportant deux branches basculantes (18', 18") qui sont maintenues, par la membrure de montage (14), à une distance réciproque correspondant à l'espacement des broches d'alignement (12', 12"), qui peuvent être accouplées auxdites broches de manière appariée, dans la position fermée, en donnant naissance à un anneau de fermeture (19', 19") ramassé en boucle sur lui-même, et qui libèrent, dans la position ouverte, un interstice (68) d'insertion des documents ; une plaquette de montage (20), faisant saillie au-delà de la platine d'embase (10) et disposée dans la région située entre les broches d'alignement (12', 12") et l'étrier basculant (18) ; et un levier d'actionnement (22) qui est monté à pivotement limité sur la plaquette de montage (20), autour d'un axe de pivotement s'étendant perpendiculairement à l'axe de la membrure de montage (14), entre une position fermée et au moins une position ouverte, en décrivant alors un trajet de pivotement par un bras de levier (66), et agit par un abaisseur (28) sur un coude (26) de ladite membrure de montage (14), en opposition à la force d'un ressort de rappel (24) bandé entre la platine d'embase (10) et ledit coude (26), sachant que, dans la position fermée, ledit levier d'actionnement (22) passe latéralement d'un côté vers l'extérieur, par son bras de levier (66), à travers l'un (19') des anneaux de fermeture ramassés en boucle sur eux-mêmes, qu'il est orienté vers le haut, dans une première position ouverte, du côté du premier anneau de fermeture (19') libérant un interstice d'insertion (68), et qu'il traverse latéralement vers l'extérieur, dans une seconde position ouverte, le second anneau de fermeture (19") libérant un interstice d'insertion (68) ; et sachant que ledit levier d'actionnement (22) croise le long du trajet de pivotement, par son bras de levier (66), l'interstice d'insertion (68) entre les broches d'alignement (12', 12") et les branches basculantes (18', 18") mutuellement associées, et est cranté sur le coude (26) de la membrure de montage (14) dans ses première et seconde positions ouvertes, sous l'action du ressort de rappel (24), par une zone respective de crantage (52, 56) située sur son abaisseur (28), **caractérisé par le fait que**, dans la première position ouverte du levier d'actionnement, la force de crantage ou de retenue est supérieure à la force d'inertie répercutée sur ledit levier d'actionnement sur le trajet d'ouverture, au cours du processus d'ouverture à partir de la position fermée, sous l'action du ressort de rappel.

4. Mécanisme de classeur selon l'une des revendications 2 ou 3, **caractérisé par le fait que**, dans la première position ouverte, la force de crantage ou de retenue excède d'au moins 1,5 fois la force d'inertie précitée.

5. Mécanisme de classeur selon l'une des revendications 1 à 4, **caractérisé par le fait que**, dans la première position ouverte, le levier d'actionnement (22) pénètre par son bras de levier (66) dans l'interstice d'insertion (68) du premier anneau de fermeture (19').

6. Mécanisme de classeur selon l'une des revendications 1 à 5, **caractérisé par le fait que** l'abaisseur (28) présente un mentonnet (46) comportant au moins trois cames (58 à 64) agissant sur le coude (26) en opposition à la force du ressort de rappel (24), et au moins trois zones de crantage (50 à 56) délimitées au moins d'un côté par lesdites cames.

7. Mécanisme de classeur selon l'une des revendications 1 à 6, **caractérisé par le fait que** le coude (26) revêt la forme d'une toiture pointant vers le haut, dont les rives matérialisent des rampes d'ascension (27) assignées aux cames (58 à 64) du mentonnet (46).

8. Mécanisme de classeur selon la revendication 7, **caractérisé par le fait que** le mentonnet (46) possède au moins une creusure de crantage matérialisant une zone de crantage (52) et offrant, en partie, une forme complémentaire de la configuration en toiture du coude (26).

9. Mécanisme de classeur selon la revendication 8, **caractérisé par le fait que** la creusure de crantage (52), agissant dans la première position ouverte, est délimitée par une came d'arrêt (58) saillant radialement et montant sur le coude (26), lors de la poursuite de la rotation du levier d'actionnement (22) dans la direction d'ouverture, avec diminution de la largeur de l'interstice d'insertion.

10. Mécanisme de classeur selon la revendication 8 ou 9, **caractérisé par le fait que** la creusure de crantage (56), agissant dans la seconde position ouverte, est délimitée par une came de butée (64) dans la direction d'ouverture.

11. Mécanisme de classeur selon l'une des revendications 8 à 10, **caractérisé par le fait qu'**un crantage intermédiaire (54) est procuré entre les première et seconde positions ouvertes.

12. Mécanisme de classeur selon la revendication 11, **caractérisé par le fait que** le levier d'actionnement (22) pénètre dans la région du crantage intermédiaire (54), par son bras de levier (66), dans l'interstice d'insertion élargi (68) du second anneau de fermeture (19").

13. Mécanisme de classeur selon l'une des revendications 1 à 12, **caractérisé par le fait que** le mentonnet (46) est façonné sur un patin de glissement (44) en matière plastique emboîté sur un levier d'actionnement (22) en tôle métallique.

14. Mécanisme de classeur selon la revendication 13, **caractérisé par le fait que** le levier d'actionnement (22) est réalisé sous la forme d'une pièce matricée en tôle métallique dont l'extrémité, située côté montage, offre un crantage à un patin de glissement (44) matérialisant l'abaisseur (28).

15. Mécanisme de classeur selon la revendication 13 ou 14, **caractérisé par le fait que** le patin de glissement (44) comporte une piste marginale (48) sur son côté tourné vers la plaquette de montage (20).

16. Mécanisme de classeur selon l'une des revendications 13 à 15, **caractérisé par le fait que** le patin de glissement (44) comporte, dans la région de son mentonnet (46), un renfort métallique matérialisé par un coude façonné dans la tôle sur le levier d'actionnement (22).

17. Classeur de documents équipé d'un mécanisme selon l'une des revendications 1 à 16.
